# EUROPÄISCHE PATENTANMELDUNG

(11) **EP 4 700 169 A1**
(43) Veröffentlichungstag der Anmeldung: **25.02.2026**
(21) Anmeldenummer: 25194880.8
(22) Anmeldetag: 08.08.2025
(51) Int. Cl.: D06F 33/32, D06F 34/18, D06F 37/22, D06F 23/02, D06F 103/04, D06F 105/00

(54) **HAUSHALTSGERÄT ZUR PFLEGE VON WÄSCHESTÜCKEN**

(30) Priorität: 21.08.2024 DE 102024207925
(71) Anmelder: BSH Hausgeräte GmbH, 81739 München (DE)
(72) Erfinder: Eglmeier, Hans, 10587 Berlin (DE); Erhardsberger, Andreas, 10787 Berlin (DE)

(57) **Zusammenfassung**

Die Erfindung betrifft ein Haushaltsgerät (1) zur Pflege von Wäschestücken, das aus einem Gehäuse (2) und einem darin angeordneten Laugenbehälter (4) besteht. In dem Laugenbehälter ist eine drehbar gelagerte Trommel (3) zur Aufnahme der Wäschestücke vorgesehen. Der Laugenbehälter ist über mindestens ein Federelement (9) mit einem oberen Bereich (12) des Gehäuses und über mindestens ein Dämpfungselement (10) mit einem unteren Bereich (11) des Gehäuses mechanisch gekoppelt. Ein erster Kraftsensor (13) erfasst die Kraft, die über das Dämpfungselement (10) übertragen wird. Zusätzlich ist ein Messfederelement (21) vorhanden, das sowohl mit dem Laugenbehälter (4) als auch mit dem unteren Gehäuseteil (11) verbunden ist, sowie ein zweiter Kraftsensor (14), der die über das Messfederelement (21) übertragene Kraft misst. Dieses duale Sensorsystem ermöglicht eine präzise Bestimmung der Beladungsmasse der Trommel.

## Beschreibung

Die Erfindung betrifft ein Haushaltsgerät zur Pflege von Wäschestücken, mit einem Gehäuse und einem in dem Gehäuse angeordneten Laugenbehälter, wobei in dem Laugenbehälter eine zum Aufnehmen der Wäschestücke ausgebildete Trommel drehbar gelagert ist, wobei der Laugenbehälter über wenigstens ein Federelement mit einem Bereich, insbesondere mit einem oberen Bereich, des Gehäuses mechanisch gekoppelt ist, wobei der Laugenbehälter über wenigstens ein Dämpfungselement, welches einen ersten Kraftsensor aufweist, mit einem weiteren Bereich, insbesondere mit einem unteren Bereich, des Gehäuses mechanisch gekoppelt ist. Weiterhin betrifft die Erfindung ein Verfahren zum Betreiben eines Haushaltsgeräts zur Pflege von Wäschestücken, mit einem Gehäuse und einem in dem Gehäuse angeordneten Laugenbehälter, wobei in dem Laugenbehälter eine zum Aufnehmen der Wäschestücke ausgebildete Trommel drehbar gelagert ist, wobei der Laugenbehälter über wenigstens ein Federelement mit einem Bereich, insbesondere mit einem oberen Bereich, des Gehäuses mechanisch gekoppelt wird, wobei der Laugenbehälter über wenigstens ein Dämpfungselement mit einem weiteren Bereich, insbesondere mit einem unteren Bereich, des Gehäuses mechanisch gekoppelt wird, wobei mit einem ersten Kraftsensor zumindest eine mit dem Dämpfungselement übertragene Kraft erfasst wird.

Haushaltsgeräte zur Pflege von Wäschestücken sowie Verfahren der gattungsgemäßen Art sind im Stand der Technik umfänglich bekannt, sodass es eines gesonderten druckschriftlichen Nachweises hierfür dem Grunde nach nicht bedarf. Gattungsgemäße Haushaltsgeräte umfassen insbesondere Waschmaschinen beziehungsweise Waschautomaten, Wasch-/Trocknergeräte oder dergleichen. Ein gattungsgemäßes Haushaltsgerät offenbart zum Beispiel die EP 1 285 986 A1, die eine Waschmaschine offenbart, bei der ein Laugenbehälter vorgesehen ist, in dem eine Trommel zur Aufnahme der Wäschestücke drehbar gelagert angeordnet ist. Sowohl der Laugenbehälter als auch die Trommel weisen eine Durchgangsöffnung auf, die im Wesentlichen koaxial angeordnet sind und die mittels einer Maschinentür verschließbar sind. Durch die Durchgangsöffnungen hat ein Nutzer bei geöffneter Tür Zugriff auf einen Innenraum der Trommel, sodass die Wäschestücke dort eingebracht beziehungsweise entnommen werden können. Im bestimmungsgemäßen Pflegebetrieb ist die Tür geschlossen und der Laugenbehälter zumindest zeitweise mit einer waschaktive Substanzen aufweisenden Flüssigkeit befüllt, damit während des bestimmungsgemäßen Betriebs des Haushaltgeräts die gewünschte Pflegefunktionalität in Bezug auf die Wäschestücke erreicht werden kann. Im bestimmungsgemäßen Betrieb wird die Trommel bedarfsweise drehend angetrieben. Der Laugenbehälter, der auch die Trommel trägt, ist mit dem Gehäuse mittels einer oder mehrerer Federn sowie eines oder mehrerer Dämpfungselemente mechanisch verbunden. Dadurch wird ein Schwingsystem beziehungsweise Oszillationssystem geschaffen, um Schwingungen, die während des bestimmungsgemäßen Betriebs bei der Pflege von Wäschestücken auftreten können, zumindest teilweise unterdrücken zu können. Zu diesem Zweck können zum Beispiel am Gehäuse Ausgleichsgewichte und dergleichen vorgesehen sein. Gattungsgemäße Haushaltsgeräte und Verfahren offenbaren darüber hinaus zum Beispiel auch die EP 1 264 925 A2 sowie die DE 298 12 393 U1.

Die federelastische Aufhängung des Laugenbehälters ermöglicht es, eine Beladung der Trommel mit den Wäschestücken zu ermitteln, insbesondere eine Masse der Beladung der Trommel, um abhängig von der ermittelten Beladung der Trommel Eigenschaften des bestimmungsgemäßen Betriebs mittels einer Steuereinrichtung des Haushaltgeräts in geeigneter Weise berücksichtigen zu können. Hierbei wird unter anderem berücksichtigt, dass abhängig von der Beladung der Trommel mit den Wäschestücken eine Gewichtszunahme zu einer Absenkung des mit der Trommel verbundenen Laugenbehälters führt. Diese Absenkung hängt von der Gewichtszunahme beziehungsweise der Massezunahme des Systems ab. Bei einer Waschmaschine ist das Oszillationssystem, welches insbesondere den mit der Trommel verbundenen Laugenbehälter betrifft, in der Regel über zwei bis vier Federn aufgehängt, wodurch sich die Absenkung aufgrund einer Gewichtszunahme beziehungsweise Massezunahme ergibt. Darüber hinaus sind in der Regel zwei bis vier Schwingungsdämpfer vorgesehen, die zusammen mit den Federn ebenfalls einen erheblichen Teil der Gewichtskraft aufnehmen. In der Regel wird ausschließlich eine Absenkung des federnd gelagerten Laugenbehälters bestimmt. Dabei hat sich gezeigt, dass sich ein vergleichsweise großer Messfehler in Bezug auf die Bestimmung der Masse ergibt.

Der Erfindung liegt die Aufgabe zugrunde, ein gattungsgemäßes Haushaltsgerät und ein gattungsgemäßes Verfahren dahingehend weiterzubilden, dass mit einem begrenzten Aufwand die Masse der Wäschestücke in der Trommel genauer ermittelt werden kann.

Als Lösung werden mit der Erfindung ein Haushaltsgerät sowie ein Verfahren gemäß den unabhängigen Ansprüchen vorgeschlagen.

Vorteilhafte Weiterbildungen ergeben sich durch Merkmale der abhängigen Ansprüche.

In Bezug auf ein gattungsgemäßes Haushaltsgerät wird mit der Erfindung insbesondere vorgeschlagen, dass das Haushaltsgerät ein Messfederelement und einen zweiten Kraftsensor aufweist, wobei der zweite Kraftsensor zum Erfassen einer mit dem Messfederelement übertragenen Kraft mit dem Messfederelement mechanisch gekoppelt ist, wobei das Messfederelement mit dem Laugenbehälter und dem weiteren Bereich des Gehäuses mechanisch gekoppelt ist.

In Bezug auf das erfindungsgemäße Verfahren wird mit der Erfindung insbesondere vorgeschlagen, dass der Laugenbehälter und der weitere Bereich des Gehäuses ferner mittels eines Messfederelements mechanisch gekoppelt werden, wobei ein mit dem Messfederelement mechanisch gekoppelter zweiter Kraftsensor eine mit dem Messfederelement übertragene Kraft erfasst.

Die Erfindung schlägt erstmals vor, die Beladung der Trommel im Laugenbehälter mittels Kraftsensoren zu bestimmen. Die bisherige Nutzung von Wegsensoren und der damit verbundene Aufwand können eingespart werden. Die Erfindung basiert unter anderem auf dem Gedanken, dass mittels des Messfederelements und des zweiten Kraftsensors eine von einer Beladung mit den Wäschestücken abhängige Absenkung der mit dem Laugenbehälter verbundenen Trommel erfasst werden kann, sodass die mittels des wenigstens einen Federelements übertragene Kraft unter Berücksichtigung der entsprechenden Federkonstante ermittelt werden kann. Es kann somit beispielsweise eine Art virtueller Wegsensor geschaffen werden. Da Eigenschaften des wenigstens einen Federelements bekannt sind, kann somit die Kraft bestimmt werden, die auf das wenigstens eine Federelement einwirkt. Darüber hinaus kann mit dem ersten Kraftsensor die Kraft bestimmt werden, die mit dem wenigstens einen Dämpfungselement übertragen wird. Wenn mehrere Federelemente vorhanden sind, lässt sich die Kraft dieser Federelemente entsprechend bestimmen. Sind mehrere Dämpfungselemente vorhanden, kann für die mehreren Dämpfungselemente vorgesehen sein, dass diese beispielsweise eigene erste Kraftsensoren aufweisen. Es kann auch vorgesehen sein, dass anhand des Kraftsensors, der dem wenigstens einen Dämpfungselement zugeordnet ist, die entsprechenden Kräfte für weitere Dämpfungselemente geschätzt oder bestimmt werden, beispielsweise unter Nutzung mathematischer Methoden, einer Schätzung und/oder dergleichen. Auf diese Weise ist es möglich, eine Gewichtskraft des Laugenbehälters mit der Trommel zu bestimmen, insbesondere wenn die Trommel nicht drehend angetrieben wird. Durch die Veränderung der Gewichtskraft kann die Beladung der Trommel mit Wäschestücken und somit deren Masse bestimmt werden. Mit "Koppeln" im Sinne dieser Offenbarung ist insbesondere gemeint, dass die entsprechende Verbindung unmittelbar aber auch mittelbar, das heißt, unter Nutzung von einem oder mehreren Bauteilen, realisiert sein kann.

Besonders bevorzugt ist der Laugenbehälter über das wenigstens eine Federelement mit einem oberen Bereich des Gehäuses und über das wenigstens eine Dämpfungselement, welches den ersten Kraftsensor aufweist, mit einem unteren Bereich des Gehäuses mechanisch gekoppelt.

Gegenüber dem Stand der Technik kann die Bestimmung der Masse der Beladung der Trommel somit mit erheblich größerer Genauigkeit bestimmt werden, sodass auch ein mittels des Haushaltsgeräts durchgeführter Pflegeprozess zur Pflege der Wäschestücke genauer und besser gesteuert werden kann. Dies kann darüber hinaus auch den bestimmungsgemäßen Betrieb des Haushaltgeräts betreffen, der beispielsweise stabiler, insbesondere mit geringeren Vibrationen realisiert werden kann. Zugleich erweist es sich als Vorteil, dass für die Bestimmung der Masse der Wäschestücke in der Trommel lediglich Kraftsensoren vorgesehen zu sein brauchen, die entsprechende Sensorsignale liefern. Dies ermöglicht es, mit geringem zusätzlichen Aufwand die Funktionalität des Haushaltgeräts deutlich zu verbessern. Es brauchen also keine separaten Wegsensoren oder dergleichen mit entsprechender Auswertekapazität vorgesehen zu werden. Lediglich eine einzige Sensorart, nämlich ein Kraftsensor, braucht erfindungsgemäß vorgesehen zu sein. Dies reduziert auch den Aufwand für die weitere Auswertung, weil eine entsprechende Auswerteeinheit lediglich für die Verarbeitung von Sensorsignalen von Kraftsensoren ausgelegt zu sein braucht. Beispielsweise kann dadurch erreicht werden, dass die Kraftsensoren nach Art des Multiplexens sukzessive ausgewertet werden, sodass für die Signalverarbeitung lediglich ein einziger Kanal der auswerteeinheitsseitig vorgesehen zu sein braucht. Auch hier kann daher mit geringem zusätzlichen Aufwand eine deutliche Verbesserung erreicht werden.

Die Erfindung ermöglicht es, eine zuverlässige Funktionalität insbesondere auch bei unterschiedlichsten Arten von Dämpfungselementen zu erreichen. Die Funktion der Erfindung ist daher nicht von etwaigen Kraft-Weg-Kennlinien der Dämpfungselemente abhängig. Besonders vorteilhaft erweist dies, wenn Dämpfungselemente zum Einsatz kommen, die im bestimmungsgemäßen Betrieb eine nicht zu vernachlässigende Haftreibung zeigen.

Der erste und der zweite Kraftsensor können dem Grunde nach gleich ausgebildet sein. Für den ersten und den zweiten Kraftsensor können bekannte Konstruktionen zum Einsatz kommen, die beispielsweise einen oder mehrere Dehnungsmessstreifen nutzen. Die Kraftsensoren liefern vorzugsweise ein elektrisches Sensorsignal, welches mittels der Auswerteeinheit weiterverarbeitet werden kann, um die mittels des jeweiligen Kraftsensors erfasste Kraft bestimmen zu können. Zu diesem Zweck kann die Auswerteeinheit eine geeignete elektronische Schaltungsanordnung aufweisen, die mit den Kraftsensoren zumindest zeitweise koppelbar ist.

Kraftsensoren weisen häufig ein elastisches Element mit einer großen Federkonstante auf, welche sich unter Einwirkung der zu messenden Kraft verformt. Ein solches elastisches Element kann auch als "Biegebalken" bezeichnet werden. Die große Federkonstante kann dazu führen, dass in der Regel lediglich eine geringere Verformung im vorgesehenen Messbereich auftritt. Diese Verformung kann mit einem geeigneten Sensorelement in ein elektrisches Signal als Sensorsignal umgewandelt werden. Zu diesem Zweck können zum Beispiel Dehnungsmessstreifen genutzt werden. Mittels eines Dehnungsmessstreifens kann eine Dehnung des elastischen Elements bis zu 10⁻⁶ oder weniger erfasst werden. Das elastische Element, gegebenenfalls inklusive des Dehnungsmessstreifens, kann bei einer Kraft in einem Bereich von etwa -100 N bis etwa +100 N eine Verformung von zum Beispiel -0,3 mm bis etwa +0,3 mm zeigen. Das Merkmal des Kraftsensors ist jedoch nicht auf die Nutzung eines Dehnungsmessstreifens begrenzt. Eine Kraftmessung kann beispielsweise auch mit anderen geeigneten Kraftsensoren erfolgen, die zum Beispiel auf Piezoeffekt oder Ähnlichem basieren.

Dagegen erfolgt das Messen von Strecken mit geeigneten Wegsensoren. In der Regel weist ein Wegsensor zwei Sensorbauteile auf, deren relative Lage zueinander abhängig von der Strecke variiert. Dies kann mittels eines geeigneten Sensorelements erfasst werden. Ein derartiges Sensorelement kann zum Beispiel eine Laufzeit eines geeigneten Signals zwischen den beiden Sensorbauteilen nutzen, beispielsweise Schall, Licht oder dergleichen. Auch eine induktive oder kapazitive Erfassung ist denkbar.

Durch die Erfindung ist es möglich, die gewünschte Funktionalität mit lediglich einer einzigen Sensorart, nämlich einem Kraftsensor, zu realisieren. Insbesondere die aufwändige Erfassung mittels Wegsensoren kann dadurch vermieden werden.

In einer Ausgestaltung kann darüber hinaus vorgesehen sein, dass das Messfederelement eine vergleichsweise kleine Federkonstante aufweist, und zwar insbesondere in Bezug auf das wenigstens eine Federelement. Die durch eine Auslenkung dieses Messfederelement bereitgestellte Kraft kann mittels des zweiten Kraftsensors erfasst werden. Beispielsweise kann die Kraft in einem Bereich sein, in dem auch das wenigstens eine Dämpfungselement Kraft überträgt. Vorzugsweise kann die Kraft jedoch kleiner sein.

Bevorzugt sind die beiden Kraftsensoren von der gleichen Bauart und weisen eine im Wesentlichen vergleichbare Auslegung auf. Beispielsweise können die Kraftsensoren Dehnungsmessstreifen aufweisen. Dadurch können Synergieeffekte erreicht werden, insbesondere in Bezug auf die Auswertung durch die Auswerteeinheit, wie bereits oben erläutert. Die Synergieeffekte können zum Beispiel die Erzeugung, die Weiterleitung und die Verarbeitung der Sensorsignale der Kraftsensoren betreffen. Synergieeffekte können darüber hinaus auch in Bezug auf eine Abschirmung von Störungen beziehungsweise eine Kompensation von Störungen und/oder Drifteffekten, wie zum Beispiel Temperatur, elektromagnetische Einflüsse und/oder dergleichen, erreicht werden. Darüber hinaus können Synergieeffekte in Bezug auf mechanische Funktionalitäten, wie zum Beispiel mechanische Befestigungen beziehungsweise den elastischen Strukturen für die Kraftsensoren erreicht werden. Weiterhin können ein Gehäuse für die Kraftsensoren und gegebenenfalls eine etwaige Verkabelung und/oder dergleichen in weiten Teilen für beide Kraftsensoren gemeinsam in einem integrierten Konzept vorgesehen werden.

Unter einem Biegebalken soll im Folgenden vorzugsweise ein aus einem hinreichend elastischen Werkstoff gebildetes, im Wesentlichen ebenes, ein- oder auch mehrseitig eingespanntes, Bauteil verstanden werden, welches sich bei Krafteinwirkung in wenigstens einer Kraftkomponente orthogonal zur Bauteilebene, die gegebenenfalls auch gekrümmt sein kann, beispielsweise als gekrümmte Bauteiloberfläche ausgebildet sein, aus dieser Ebene heraus krümmt. Diese Verformung kann, insbesondere bei zumindest kleinen Bewegungsamplituden, überwiegend proportional zur einwirkenden Kraft sein, sodass durch eine Erfassung der Verformung auf die einwirkende Kraft geschlossen werden kann. Der Biegebalken kann zum Beispiel im Wesentlichen eine quaderförmige Struktur aufweisen, wobei vorzugsweise eine Länge des Biegebalkens größer als eine Breite und eine Höhe des Biegebalkens sein kann. Insbesondere wenn die Kraftsensoren Dehnungsmessstreifen aufweisen, können die Kraftsensoren derart ausgelegt sein, dass die zu erfassenden Dehnungen, die von den Dehnungsmessstreifen erfasst werden, etwa in einem gleichen Bereich liegen sollten. Dafür kann der Biegebalken, an dem das Messfederelement angeschlossen ist, zum Beispiel deutlich schmaler und damit vorzugsweise biegeweicher, als der Biegebalken, der mit dem Dämpfungselement verbunden ist, ausgelegt sein. Dadurch kann erreicht werden, dass für beide Kraftsensoren der gleiche Dehnungsmessstreifen eingesetzt werden kann.

Das Messfederelement kann zum Beispiel vorgespannt sein, insbesondere derart, dass bei einer Bewegung des oszillierenden Systems und einer entsprechenden Änderung einer Länge des Dämpfungselements die Federkraft des Messfederelements keinen Nulldurchgang hat. Dadurch kann die Auswertung weiter verbessert werden, weil zum Beispiel ein Freihub oder eine Hysterese vermieden werden können, Befestigungen in Bezug auf das Messfederelement nicht klappern oder aushaken können. Das Messfederelement ist vorzugsweise im Wesentlichen als Schraubenfeder ausgebildet. Es kann jedoch dem Grunde nach auch zum Beispiel als Tellerfeder, Bandfeder, Kombinationen hiervon und/oder dergleichen ausgebildet sein.

Als Dämpfungselement kann beispielsweise ein Reibdämpfer, ein Freihubdämpfer oder dergleichen vorgesehen sein. Der Reibdämpfer kann zum Beispiel im Wesentlichen eine Coulomb-Reibung oder alternativ oder zusätzlich auch eine viskose Reibung nutzen. Ein Freihubdämpfer kann vorzugsweise in einem im Vergleich zu einem Gesamthub kleinen Betriebsbereich von zum Beispiel etwa 5 mm eine näherungsweise konstante und kleine Freihubkraft aufweisen. Es können auch Freihubdämpfer vorgesehen sein, die eine Doppelfeder im Freihub nutzen und mit denen im Betriebsbereich in beiden Richtungen eine linear ansteigende Kraft erreicht wird. Dabei kann berücksichtigt werden, dass sich Freihubdämpfer beispielsweise außerhalb eines Freihubbereichs wie ein Dämpfer ohne Freihub verhalten, das heißt, also vergleichbar wie ein Reibdämpfer mit reiner Coulomb-Reibung, wobei ein typischer Übergang von Freihub zum Reibbetrieb zum Beispiel bei einer Kraft von etwa 15 N auftreten kann. Das hierdurch bereitgestellte Freihubfenster kann zum Beispiel jeweils dem sich ändernden Arbeitspunkt, zum Beispiel aufgrund einer Absenkung des Laugenbehälters bei Beladung der Trommel mit Wäschestücken, anpassen. Je nach Bauart des Dämpfungselements kann damit einer Kraft eine Längenänderung entgegengesetzt werden, die je nach Charakteristik und Betriebsbedingungen zu einer Kraft im Dämpfungselement von zum Beispiel zwischen etwa 0,1 N und etwa 100 N führen kann. Bei der Auswertung kann eine gewichtete Addition der bestimmten Kraftwerte vorgesehen sein, sodass daraus ein Wert für die Änderung einer Gesamtkraft und damit einer Änderung der Beladung der Trommel durch Wäschestücke liefert.

Gemäß einer vorteilhaften Weiterbildung wird vorgeschlagen, dass das Dämpfungselement an einem ersten Ende ein erstes Verbindungselement aufweist, das mit einem am Laugenbehälter angeordneten Halteelement verbunden ist, und das Messfederelement an einem ersten Ende ein zweites Verbindungselement aufweist, das mit dem Halteelement verbunden ist. Dadurch ist es möglich, das Dämpfungselement auf einfache Weise zuverlässig mit dem Laugenbehälter mechanisch zu verbinden. Die Verbindung kann lösbar oder unlösbar ausgebildet sein. Durch das Verbindungselement kann zugleich sowohl eine Verbindung des Dämpfungselements mit dem Laugenbehälter als auch eine Verbindung des Messfederelements mit dem Laugenbehälter erreicht werden. Für das Messfederelement braucht somit keine separate Befestigungsmöglichkeit vorgesehen zu sein. Dadurch kann erreicht werden, dass eine Positionsänderung des Laugenbehälters, insbesondere dessen beladungsabhängige Absenkung, über das am Laugenbehälter angeordnete Haltelement nicht nur auf das Dämpfungselement einwirkt, sondern zugleich auch mittels des Messfederelements erfasst werden kann.

Vorzugsweise wird die Absenkung ausschließlich mit dem Messfederelement erfasst. Die Kraft im Dämpfungselement braucht nicht direkt abhängig von der Position des Schwingungssystems beziehungsweise oszillierenden Systems zu sein.

Vorzugsweise ist vorgesehen, dass das Haltelement einen Verbindungszapfen und das erste Verbindungselement eine Öffnung aufweist, wobei der Verbindungszapfen in der Öffnung angeordnet ist. Auf diese Weise kann eine zuverlässige Verbindung zwischen dem Dämpfungselement und der Laugentrommel hergestellt werden. Diese Verbindung erweist sich insbesondere bei einer Schwingungsbelastung, wie sie bei der Laugentrommel auftreten kann, wenn die Trommel drehend angetrieben wird, als vorteilhaft. Alternativ oder ergänzend kann das Verbindungselement auch an eine Verbindungsschraube oder an ein zusätzliches Adapterstück angebunden sein.

Weiterhin wird vorgeschlagen, dass das erste Ende des Messfederelements mit dem Verbindungszapfen verbunden ist. Auf diese Weise kann eine einfache und zuverlässige Verbindung des Messfederelements mit dem Laugenbehälter erreicht werden, sodass eine zuverlässige mechanische Kopplung erreicht werden kann. Alternativ kann jedoch auch vorgesehen sein, dass das erste Ende des Messfederelements mit dem ersten Ende des Dämpfungselements verbunden ist. Beispielsweise könnte das Messfederelement auch mit einem Adapterelement wie zum Beispiel einem Blechstück am Verbindungszapfen oder auch mit einem Oberteil des Dämpfungselements oder sogar mit einer andersartig ausgeformten Stelle am Laugenbehälter verbunden sein.

Gemäß einer Weiterbildung wird vorgeschlagen, dass das Haushaltsgerät eine Verbindungslasche aufweist, die einen ersten Verbindungsbereich und einen vom ersten Verbindungsbereich getrennt ausgebildeten zweiten Verbindungsbereich aufweist, wobei das Dämpfungselement ein zweites Ende aufweist, welches zweite Ende in Längserstreckungsrichtung dem ersten Ende gegenüberliegt, wobei der erste Verbindungsbereich mit dem weiteren Bereich, insbesondere mit dem unteren Bereich, des Gehäuses und der zweite Verbindungsbereich mit dem zweiten Ende des Dämpfungselements verbunden ist. Auf diese Weise lässt sich eine zuverlässige Verbindung des weiteren Gehäusebereichs, insbesondere eines Gehäusebodens, mit dem Dämpfungselement herstellen. Dadurch können Kräfte, die vom Laugenbehälter auf das Dämpfungselement einwirken, zuverlässig auf das Gehäuse übertragen werden. Der erste und der zweite Verbindungsbereich können unmittelbar aneinander angrenzen. Es kann ein einstückiges Bauteil vorgesehen sein, welches die Verbindungslasche bildet, sodass eine einfache Realisierung der mechanischen Kopplung zwischen dem Dämpfungselement und dem unteren Bereich des Gehäuses realisiert werden kann. Die Verbindungslasche kann im Wesentlichen durch ein flaches Bauteil gebildet sein, welches dem Grunde nach eine im Wesentlichen quaderförmige Struktur aufweist. Darüber hinaus kann die Verbindungslasche im Wesentlichen eben ausgebildet sein. Die Verbindungslasche kann jedoch auch zumindest teilweise gekrümmt beziehungsweise geknickt ausgebildet sein. Es kann vorgesehen sein, dass der erste und der zweite Verbindungsbereich durch eine Krümmung oder durch einen Knick in der Verbindungslasche miteinander verbunden sind.

Die Verbindungslasche kann dem Grunde nach aus einem metallischen Werkstoff, insbesondere einem Federstahl, gebildet sein. Zum Verbinden des zweiten Bereichs mit dem zweiten Ende des Dämpfungselements kann ein weiteres Verbindungsteil, beispielsweise nach Art einer Dämpferklammer oder dergleichen, vorgesehen sein. Der erste Bereich des Verbindungselements kann mit dem weiteren Bereich, insbesondere mit dem unteren Bereich, des Gehäuses mittels einer Verbindung wie einem Durchsetzfügen, einem Schrauben, Schweißen, Nieten und/oder dergleichen verbunden sein.

Weiterhin wird vorgeschlagen, dass die Verbindungslasche einen ersten Messbereich aufweist, der zwischen dem ersten und dem zweiten Verbindungsbereich ausgebildet ist und den ersten mit dem zweiten Verbindungsbereich verbindet, wobei der erste Kraftsensor am ersten Messbereich angeordnet ist. Der erste Messbereich kann vorzugsweise zumindest teilweise elastisch ausgebildet sein. Der erste Messbereich kann ein Teil des Kraftsensors sein. Am Messbereich kann der Kraftsensor, beispielsweise ein Dehnungsmessstreifen oder dergleichen angeordnet sein, sodass mittels des Kraftsensors die über das Dämpfungselement übertragene Kraft beziehungsweise die auf das Dämpfungselement einwirkende Kraft erfasst werden kann. Der erste Messbereich kann integral mit dem ersten und dem zweiten Verbindungsbereich ausgebildet sein. Der erste Messbereich kann jedoch auch mittels eines Knicks und/oder einer Krümmung vom ersten und/oder zweiten Verbindungsbereich getrennt sein. Vorzugsweise ist die Verbindungslasche einstückig mit dem ersten Messbereich ausgebildet.

Weiterhin wird vorgeschlagen, dass die Verbindungslasche einen vom ersten und zweiten Verbindungsbereich getrennt ausgebildeten dritten Verbindungsbereich aufweist, wobei das Messfederelement ein zweites Ende aufweist, welches zweite Ende in Längserstreckungsrichtung dem ersten Ende gegenüberliegt, wobei das zweite Ende des Messfederelements mit dem dritten Verbindungsbereich verbunden ist. Auf diese Weise ist es möglich, eine mechanische Parallelschaltung des Messfederelements und des Dämpfungselements zu erreichen. Der separat ausgebildete dritte Verbindungsbereich ermöglicht es, über die gleiche Anbindung mittels der Verbindungslasche an den weiteren Bereich, insbesondere den unteren Bereich, des Gehäuses auch das Messfederelement mechanisch zu koppeln. Besonders vorteilhaft erweist es sich, wenn zugleich das erste Ende des Messfederelements mit dem Haltelement des Laugenbehälters verbunden ist.

Darüber hinaus wird vorgeschlagen, dass die Verbindungslasche einen zweiten Messbereich aufweist, der zwischen dem ersten und dem dritten Verbindungsbereich ausgebildet ist und den ersten mit dem dritten Verbindungsbereich verbindet, wobei der zweite Kraftsensor am zweiten Messbereich angeordnet ist. Die Verbindungslasche ermöglicht es dadurch, nicht nur die auf das Dämpfungselement einwirkende Kraft mittels des ersten Kraftmessers zu erfassen, sondern zugleich auch die auf das Messfederelement einwirkende Kraft mittels des zweiten Kraftsensors zu erfassen. Dabei kann berücksichtigt werden, dass sich die Absenkung des Schwingungssystems auf das Messfederelement in Form einer Längenänderung überträgt, welche sich als Kraft auf den dritten Verbindungsbereich auswirkt. Es kann dadurch ein besonders einfaches Konstruktionskonzept bereitgestellt werden, um die Erfindung zu realisieren. Die Verbindungslasche ist vorzugsweise derart ausgestaltet, dass der zweite Messbereich vom ersten Messbereich getrennt ausgebildet ist, sodass die beiden Kraftsensoren die jeweiligen einwirkenden Kräfte im Wesentlichen ungestört voneinander erfassen können. Auch für den zweiten Messbereich gilt, dass dieser vorzugsweise zumindest teilweise elastisch ausgebildet sein kann. Vorzugsweise ist die Verbindungslasche vollständig elastisch ausgebildet. Der erste und der zweite Messbereich können darüber hinaus im Wesentlichen gleich ausgebildet sein. Es kann aber auch vorgesehen sein, dass die beiden Messbereiche an die jeweils einwirkenden Kräfte angepasst ausgebildet sind, insbesondere um zu ermöglichen, im Wesentlichen für den ersten und zweiten Kraftsensor eine gleiche Bauteilkonstruktion einsetzen zu können.

Weiterhin wird vorgeschlagen, dass der zweite und der dritte Verbindungsbereich nur über den ersten Verbindungsbereich miteinander verbunden sind. Dadurch ist es möglich, dass die einwirkenden Kräfte im Wesentlichen unabhängig voneinander auf den weiteren Bereich des Gehäuses beziehungsweise den Gehäuseboden einwirken können. Störende Wechselwirkungen können dadurch reduziert oder vermieden werden.

Weiterhin wird vorgeschlagen, dass das Haushaltsgerät einen Referenzkraftsensor aufweist. Der Referenzkraftsensor kann dem Grunde nach wie der erste und/oder der zweite Kraftsensor ausgebildet sein. Der Referenzkraftsensor kann dazu dienen, störende Einflüsse auf die Kraftsensoren zu erfassen, die durch die weitere Signalauswertung berücksichtigt werden können. Der Referenzkraftsensor kann bevorzugt an einer Stelle des Haushaltsgeräts angebracht werden, an der entweder keine Kraft auf ihn einwirkt, oder besonders bevorzugt an gegenüber einem der anderen Dehnungsmesstreifen, also zum Beispiel auf einer Unterseite des Blechs. Dadurch kann erreicht werden, dass die Dehnung bei Verformung durch Kraft unterschiedliches Vorzeichen in den beiden Dehnungsmesstreifen hat, während eine Störung, zum Beispiel durch Temperatur, gleiches Vorzeichen in beiden Dehnungsmesstreifen aufweist, wodurch die Messung und die Störung separabel werden.

Vorteilhaft weist das Haushaltsgerät eine Auswerteeinheit auf, die wenigstens mit dem ersten und dem zweiten Kraftsensor signaltechnisch gekoppelt ist und die ausgebildet ist, zumindest Sensorsignale des ersten und des zweiten Kraftsensors auszuwerten und eine Masse von im Laugenbehälter angeordneten Wäschestücken zu bestimmen. Die Auswerteeinheit kann zumindest teilweise eine elektronische Einheit sein, die beispielsweise zumindest teilweise von einer Steuerung des Haushaltsgeräts umfasst sein kann. Die Auswerteeinheit kann darüber hinaus auch eine programmgesteuerte Recheneinheit aufweisen, die die gewünschte Auswertefunktionalität bei Ausführung eines Rechnerprogramms bereitstellt.

Weiterhin wird vorgeschlagen, dass die Auswerteeinheit wenigstens eine Brückenschaltung aufweist, die wenigstens mit dem ersten oder dem zweiten Kraftsensor signaltechnisch gekoppelt ist, wobei vorzugsweise die Brückenschaltung an den Referenzkraftsensor angeschlossen ist. Mittels der Brückenschaltung ist es möglich, die Sensorsignale, insbesondere wenn sie elektronische Signale sind beziehungsweise elektrische Signale sind, zuverlässig zu verarbeiten und störende Einflüsse, wie beispielsweise Temperatur oder dergleichen zu reduzieren beziehungsweise zu unterdrücken. Besonders vorteilhaft erweist es sich, wenn die Brückenschaltung ebenfalls an den Referenzkraftsensor angeschlossen ist, der dazu dienen kann, die entsprechenden Einflüsse, die die Erfassung der Kraftsensoren stören oder beeinträchtigen können, zu ermitteln und bei der Signalverarbeitung durch die Auswerteeinheit zu reduzieren. Die Brückenschaltung kann zum Beispiel als Hardwareschaltung ausgebildet sein. Darüber hinaus ist es auch möglich, die Brückenschaltung zumindest teilweise mittels einer programmgesteuerten Rechnereinheit zu realisieren, bei der zum Beispiel mittels Hardware realisierte Brückenzweige der Brückenschaltung mit einem oder mehreren Eingängen der Rechnereinheit gekoppelt sind. So ist es beispielsweise möglich, die Brückenzweige mittels eines Multiplexers mit einem einzigen Eingang der Rechnereinheit zu koppeln. Zu diesem Zweck kann vorgesehen sein, dass die einzelnen Brückenzweige separat mittels der Rechnereinheit aktiviert werden können. Die Rechnereinheit kann dann die Funktionalität der Brückenschaltung zumindest teilweise durch Ausführen eines geeigneten Rechnerprogramm ergänzen oder vervollständigen. Dies ermöglicht es ferner, dass nur einziger Referenzkraftsensor erforderlich zu sein braucht.

Weiterhin wird vorgeschlagen, dass die Auswerteeinheit eine Schalteinheit aufweist, an die der erste und der zweite Kraftsensor sowie der Referenzkraftsensor angeschlossen sind, wobei die Auswerteeinheit ausgebildet ist, mittels eines Schaltsignals einen Schaltzustand der Schalteinheit derart zu steuern, dass einer der drei Kraftsensoren, und zwar dem erste Kraftsensor, dem zweiten Kraftsensor und dem Referenzkraftsensor, mit einem analogen Eingang der Auswerteeinheit verbunden ist. Der analoge Eingang kann zum Beispiel ein Eingang der Rechnereinheit sein, der eine Analog-Digital-Wandlung bereitstellt. Dadurch ist es möglich, dass von Seiten der Auswerteeinheit lediglich ein einziger Signalauswertekanal bereitgestellt zu werden braucht. Nach Art eines Zeitmultiplexes können dann die Sensorsignale der drei Kraftsensoren ausgewertet und verarbeitet werden. Dies reduziert den Aufwand zur Realisierung der Erfindung. Die Schalteinheit kann sowohl mittels einer Hardwareschaltung als auch zumindest teilweise mittels der Rechnereinheit realisiert sein. So ist es beispielsweise möglich, dass mittels einer rechnereinheitsseitige Schalteinheit bedarfsweise jeweilige Brückenzweige aktiviert werden. So ist es möglich, dass sich über die Schalteinheit bevorzugt einer der drei Dehnungsmesstreifen auf den Eingang der Auswerteeinheit legen lässt, so dass dort dessen Sensorsignal ankommt und ausgewertet werden kann. In der Auswerteeinheit liegen die Werte der beiden messenden Dehnungsmesstreifen und des Referenz-Dehnungsmesstreifen zeitlich versetzt vor. Die Differenz kann von der Rechenreinheit berechnet werden. Bei der hardwarerealisierten Brückenschaltung würde die Differenz über Hardware ermittelt werden.

Mit Angaben wie "oben", "unten", "vorne", "hinten, "horizontal", "vertikal", "Frontseite", "Rückseite", "Tiefenrichtung", "Breitenrichtung", "Hochrichtung" und dergleichen sind die bei bestimmungsgemäßem Gebrauch und bestimmungsgemäßem Anordnen des Haushaltsgeräts und bei einem dann insbesondere vor dem Haushaltsgerät stehenden und in Richtung des Haushaltsgeräts blickenden Beobachter gegebenen Positionen und Orientierungen angegeben.

Die für das erfindungsgemäße Haushaltsgerät angegebenen Vorteile und Wirkungen gelten gleichermaßen auch für das erfindungsgemäße Verfahren sowie umgekehrt. Insbesondere können daher Vorrichtungsmerkmale auch als Verfahrensmerkmale und umgekehrt formuliert sein.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder abweichen.

Weitere Vorteile, Merkmale und Einzelheiten der Erfindung ergeben sich aus den Ansprüchen, der nachfolgenden Beschreibung bevorzugter Ausführungsformen sowie anhand der Zeichnungen. In den Zeichnungen bezeichnen gleiche Bezugszeichen gleiche Funktionen und Merkmale. Dabei zeigen:
Fig. 1 eine schematische perspektivische Ansicht einer Waschmaschine,
Fig. 2 eine schematische Innenansicht der Waschmaschine gemäß Fig. 1,
Fig. 3 eine schematische Darstellung zum Funktionsprinzip eines Oszillationssystems der Waschmaschine gemäß Fig. 1,
Fig. 4 eine schematische Frontansicht eines Dämpfungselements mit einem Messfederelement in einem Bereich IV in Fig. 2, wobei das Dämpfungselement und das Messfederelement mittels einer Verbindungslasche gemeinsam mit einem Boden eines Gehäuses der Waschmaschine gemäß Fig. 2 verbunden sind,
Fig. 5 eine schematische Seitenansicht des Dämpfungselements und des Messfederelements gemäß Fig. 4,
Fig. 6 in einer schematischen Draufsicht die Verbindungslasche gemäß Fig. 5,
Fig. 7 eine schematische Schaltbilddarstellung einer Brückenschaltung mit zwei Dehnungsmessstreifen, und
Fig. 8 eine schematische Schaltbilddarstellung einer Auswerteeinheit der Waschmaschine gemäß Fig. 1 mit einer Brückenschaltung gemäß Fig. 7.

Fig. 1 zeigt eine schematische, perspektivische Ansicht einer Waschmaschine 1 welche als Haushaltsgerät zur Pflege von Wäschestücken dient. In alternativen Ausgestaltungen kann das Haushaltsgerät auch durch ein Wasch-/Trocknergerät oder dergleichen gebildet sein. Die Waschmaschine 1 weist eine Breitenrichtung x, eine Tiefenrichtung z und eine Höhenrichtung y auf. Die Begriffe "oben" und "unten" beziehen sich auf eine vertikale

Ausrichtung der Waschmaschine bei einer Aufstellung für eine bestimmungsgemäße Nutzung.

Die Waschmaschine 1 weist ein Gehäuse 2 auf, in welchem ein Laugenbehälter 4 angeordnet ist, wobei in dem Laugenbehälter 4 eine Wäschetrommel 3 drehbar gelagert ist. In der Wäschetrommel 3 können die zu pflegenden Wäschestücke angeordnet werden. Die Wäschetrommel 3 ist über eine nicht weiter dargestellte Drehachse gegenüber dem Laugenbehälter 4 drehbar gelagert.

Die Wäschetrommel 3 weist einen im Wesentlichen hohlzylinderförmigen Mantel und eine rückseitige Stirnwand auf. Die Wäschetrommel 3 ist darüber hinaus frontseitig offen ausgebildet, sodass eine Beschickungsöffnung bereitgestellt ist, über die ein Nutzer Wäschestücke in einen Innenraum 5 der Wäschetrommel 3 einbringen oder entnehmen kann. Der Laugenbehälter 4 weist eine entsprechende Öffnung auf, die koaxial zur Beschickungsöffnung angeordnet ist. Die Beschickungsöffnung ist durch eine Tür 6 der Waschmaschine 1 verschließbar, die am Gehäuse 2 bewegbar angelenkt ist. Dadurch kann auch die Öffnung des Laugenbehälters 4 verschlossen werden. Die Wäschetrommel 3 kann mittels eines Antriebsmotors 7 drehend angetrieben werden. Der Antriebsmotor 7 wird in geeigneter Weise von einer Steuereinrichtung 8 der Waschmaschine 1 angesteuert. Wie aus Fig. 1 ferner ersichtlich ist, umfasst die Steuereinrichtung 8 eine Auswerteeinheit 23, die im Folgenden noch weiter erläutert werden wird.

Fig. 2 zeigt eine schematische Innenansicht der Waschmaschine 1 gemäß Fig. 1. Der Laugenbehälter 4 ist vorliegend über drei Federelemente 9 mit einem in einem oberen Bereich des Gehäuses 2 ausgebildeten Gehäusedeckel 12 des Gehäuses 2 mechanisch gekoppelt. Ferner ist der Laugenbehälter 4 über drei Dämpfungselemente 10 mit einem in einem unteren Bereich des Gehäuses 2 ausgebildeten Gehäuseboden 11 des Gehäuses 2 mechanisch gekoppelt.

Fig. 4 zeigt eine schematische Frontansicht eines der Dämpfungselemente 10 mit dem Messfederelement 21 in einem Bereich IV gemäß Fig. 2. Das Dämpfungselement 10 weist an einem ersten Ende 26 ein erstes Verbindungselement 25 auf, in dem am ersten Ende 26 eine Öffnung 31 ausgebildet ist. Ferner ist am Laugenbehälter 4 ein Halteelement 27 angeordnet, welches vorliegend als Verbindungszapfen 30 ausgebildet ist. Das Verbindungselement 25 ist mit dem Halteelement 27 dadurch verbunden, dass der Verbindungszapfen 30 in der Öffnung 31 angeordnet ist. Vorliegend ist der Verbindungszapfen 30 in der Öffnung 31 drehbar angeordnet.

Ferner ist aus Fig. 4 ersichtlich, dass das Messfederelement 21 an einem ersten Ende 28 ein zweites Verbindungselement 29 aufweist, welches ebenfalls mit dem Halteelement 27 verbunden ist. Das zweite Verbindungselement 29 ist vorliegend durch einen Rastvorsprung gebildet, der in eine entsprechende Rastausnehmung am Halteelement 27 beziehungsweise am Verbindungszapfen 30 eingreift. Auch andere Verbindungstechniken sind denkbar.

Aus Fig. 4 ist ferner ersichtlich, dass die Waschmaschine 1 eine Verbindungslasche 22 aufweist, die vorliegend nach Art eines Biegebalkens ausgebildet ist. Die Verbindungslasche 22 weist einen ersten Verbindungsbereich 33 und einen vom ersten Verbindungsbereich 33 getrennt ausgebildeten zweiten Verbindungsbereich 32 auf (vergleiche auch Fig. 6). Das Dämpfungselement 10 weist ein zweites Ende 35 auf, welches zweite Ende 35 in Längserstreckungsrichtung des Dämpfungselements 10 dem ersten Ende 26 gegenüberliegt. Der erste Verbindungsbereich 33 ist mit dem Gehäuseboden 11 des Gehäuses 2, und der zweite Verbindungsbereich 32 ist mit dem zweiten Ende 35 des Dämpfungselements 10 verbunden. Wie aus Fig. 4 ersichtlich ist, ist die Verbindung mittels einer Dämpferklammer 40 realisiert. Diese Dämpferklammer 40 ermöglicht es, dass das Dämpfungselement 10 um eine nicht weiter dargestellte Schwenkachse schwenkbar gegenüber dem zweiten Verbindungsbereich 32 gelagert ist.

Die Verbindungslasche 22 weist ferner einen ersten Messbereich 37 auf, der zwischen dem ersten und dem zweiten Verbindungsbereich 32, 33 ausgebildet ist und den ersten mit dem zweiten Verbindungsbereich 32, 33 verbindet. Am ersten Messbereich 37 ist der erste Kraftsensor 13 angeordnet. Dadurch ist es möglich, mittels des Kraftsensors 13 die auf das Dämpfungselement 10 einwirkende Kraft zu erfassen. Der erste Messbereich 37 ist vorliegend durch jeweilige Knicke vom ersten und dem zweiten Verbindungsbereich 32, 33 abgegrenzt. In alternativen Ausgestaltungen brauchen jedoch keine Knicke vorgesehen zu sein. Fig. 5 zeigt eine schematische Seitenansicht des Dämpfungselements 10 und des Messfederelements 21 gemäß Fig. 4.

Fig. 6 zeigt in einer schematischen Draufsicht die Verbindungslasche 22 gemäß Fig. 5. Wie aus den Fig. 4 und 6 ersichtlich ist, weist die Verbindungslasche 22 einen vom ersten und zweiten Verbindungsbereich 32, 33 getrennt ausgebildeten dritten Verbindungsbereich 34 auf. Das Messfederelement 21 weist ein zweites Ende 36 auf, welches zweite Ende 36 in Längserstreckungsrichtung des Messfederelements 21 dem ersten Ende 28 gegenüberliegt. Das zweite Ende 36 des Messfederelements 21 ist mit dem dritten Verbindungsbereich 34 verbunden. Die Verbindung kann ebenso ausgebildet sein, wie die Verbindung zwischen dem Messfederelement 21 und dem Verbindungszapfen 30. Es sind jedoch auch andere geeignete Verbindungen denkbar.

Die Verbindungslasche 22 weist einen zweiten Messbereich 38 auf, der zwischen dem ersten und dem dritten Verbindungsbereich 33, 34 ausgebildet ist und den ersten mit dem dritten Verbindungsbereich 33, 34 verbindet. Am zweiten Messbereich 38 ist der zweite Kraftsensor 14 angeordnet. Dadurch kann mittels des zweiten Kraftsensor eine auf das Messfederelement 21 einwirkende Kraft erfasst werden. In dieser Ausgestaltung ist der zweite Messbereich 38 vom ersten Verbindungsbereich 33 durch einen Knick abgegrenzt. Auch hier sind andere Konstruktionen denkbar.

Die Messbereiche 37, 38 sind vorliegend durch jeweilige elastisch verformbare Bereiche der Verbindungslasche 22 gebildet, so wie dies anhand der Fig. 5 und 6 ersichtlich ist.

Fig. 5 zeigt eine schematische Seitenansicht des Dämpfungselements 10 und des Messfederelements 21 gemäß Fig. 4. Aus Fig. 6 ist ferner ersichtlich, dass die Verbindungslasche 22 vorliegend im Wesentlichen einstückig ausgebildet ist. Die Messbereiche 37, 38 sowie die Verbindungsbereiche 32, 34 sind jeweils durch eine Ausnehmung 41 mechanisch voneinander getrennt. Diese Konstruktion erlaubt es, dass die Kraftsensoren 13, 14 die jeweiligen Kräfte im Wesentlichen ungestört voneinander erfassen können.

Wie aus Fig. 6 ferner ersichtlich ist, sind die Kraftsensoren 13, 14 vorliegend dadurch realisiert, dass in den jeweiligen Messbereichen 37, 38 jeweilige Dehnungsmessstreifen 16, 18 angeordnet sind. Mittels der Dehnungsmessstreifen 16, 18 kann eine Verformung des jeweiligen Messbereichs aufgrund einer Krafteinwirkung erfasst werden, sodass ein elektrisches Sensorsignal bereitgestellt wird, welches mittels der Auswerteeinheit 23 ausgewertet werden kann.

Fig. 3 zeigt eine schematische Darstellung zum Funktionsprinzip eines Oszillationssystems der Waschmaschine 1 gemäß Fig. 1, wobei der Übersichtlichkeit halber neben dem Laugenbehälter 4 lediglich ein Federelement 9, ein Dämpfungselement 10 und das Messfederelement 21 dargestellt sind, die das Oszillationssystem bilden. Das Grundprinzip ist anhand dieser Darstellung dem Grunde nach nachvollziehbar. Zu erkennen ist, dass der Laugenbehälter 4 gegenüber dem Gehäuse 2, insbesondere gegenüber dem Gehäusedeckel 12 und dem Gehäuseboden 11, federelastisch gelagert ist. Diese Art der Lagerung ermöglicht es, eine Beladung der Trommel 3 mit Wäschestücken zumindest außerhalb eines drehenden Antriebs der Trommel 3 zu erfassen, um auf diese Weise eine Masse der Wäschestücke beziehungsweise eine hierdurch verursachte Gewichtskraftänderung zu bestimmen. Aus Fig. 3 ist ersichtlich, dass das Dämpfungselement 10 in Reihe mit dem Kraftsensor 13 ausgebildet ist, wohingegen das Messfederelement 21 in Reihe mit dem Kraftsensor 14 ausgebildet ist. Dadurch kann mittels der Kraftsensoren 13, 14 selektiv die jeweilige Kraft im Dämpfungselement 10 beziehungsweise im Messfederelement 21 erfasst werden. Die Erfassung der Kräfte erfolgt vorzugsweise in einem Zustand, in dem die Trommel 3 nicht drehend angetrieben ist. Ein solcher Zustand kann zum Beispiel bei geöffneter Tür 6 oder auch in einer Betriebspause, in der der Antriebsmotor 7 die Trommel 3 nicht antreibt, durchgeführt werden. Die Erfindung ist jedoch nicht hierauf beschränkt.

Fig. 7 zeigt in einer schematischen Schaltbilddarstellung eine Brückenschaltung 24, wie sie für das Auswerten der Sensorsignale der Kraftsensoren 13, 14 genutzt werden kann. Wie aus Fig. 7 ersichtlich ist, weist die Waschmaschine 1 einen Referenzkraftsensor 17 auf, der im Wesentlichen durch einen Dehnungsmessstreifen gebildet ist, der vorzugsweise im Wesentlichen die gleiche Konstruktion wie die Dehnungsmessstreifen 16, 18 aufweist. Der Referenzkraftsensor 17 kann an einer geeigneten Stelle des Gehäuses 2 angeordnet sein, beispielsweise in einem Bereich des Verbindungsbereichs 33 der Verbindungslasche 22.

Das Brückenschaltungsprinzip ist dem Fachmann dem Grunde nach bekannt, weshalb von detaillierten weiteren Erläuterungen hiervon vorliegend abgesehen wird. Es sei nur so viel erläutert, dass der jeweilige Dehnungsmessstreifen 16, 18 mit einem Widerstand R1 eine Reihenschaltung bildet, an deren Mittelanschluss ein Anschlusskontakt Uₐ ausgebildet ist. Diese Reihenschaltung ist an eine Spannungsversorgung mit einem elektrischen Bezugspotenzial 19 und einem elektrischen Versorgungspotenzial 20 angeschlossen. Dem Grunde nach ist das Gleiche auch für den Referenzkraftsensor 17 vorgesehen, dessen Dehnungsmessstreifen mit einem weiteren elektrischen Widerstand R₂ eine weitere Reihenschaltung bildet, die einen Mittelanschluss aufweist, an dem ein Anschlusskontakt U_{b} ausgebildet ist. Auch diese Reihenschaltung ist an das Bezugspotenzial 19 sowie das Versorgungspotenzial 20 angeschlossen, sodass sie parallel zu der vorher genannten Reihenschaltung angeschlossen ist. Zwischen den Anschlusskontakten Uₐ und U_{b} ist eine Differenzspannung U_{d} erfassbar.

Die Besonderheiten der Brückenschaltung 24 sind dem Fachmann bekannt, weshalb von weiteren Erläuterungen hierzu ebenfalls abgesehen wird. Die Auswerteeinheit 23 ist mit dem ersten und dem zweiten Kraftsensor 13, 14 signaltechnisch gekoppelt und ausgebildet, zumindest deren Sensorsignale auszuwerten, um die Masse von im Laugenbehälter 4, insbesondere in der Wäschetrommel 3, angeordneten Wäschestücken zu bestimmen. In der vorliegenden Ausgestaltung ist vorgesehen, dass die Auswerteeinheit 23 eine Rechnereinheit 42 aufweist, die eine Schalteinheit 39 bereitstellt. Dies ist aus der schematischen Schaltbilddarstellung gemäß Fig. 8 ersichtlich. An die Rechnereinheit 42 ist eine Brückenschaltung 24 angeschlossen, an die vorliegend sowohl die Dehnungsmessstreifen 16, 18 als auch der Dehnungsmessstreifen des Referenzkraftsensors 17 angeschlossen sind. Dadurch werden im Wesentlichen drei parallelgeschaltete Reihenschaltungen bereitgestellt, wie es anhand von Fig. 7 bereits erläutert wurde. Die Mittelanschlüsse der Reihenschaltungen sind über jeweilige Entkoppelverstärker 43 mit einem Eingang der Rechnereinheit 42 verbunden, der eine Analog-Digital-Wandlung bereitstellt. Die jeweiligen Widerstände R der jeweiligen Reihenschaltungen sind mit jeweiligen Ausgangsanschlüssen der Rechnereinheit 42 gekoppelt, die schaltbar die jeweilige Reihenschaltung mit dem Versorgungspotenzial 20 zu beaufschlagen vermögen. Dadurch ist es möglich, mittels der Schalteinheit 39 der Rechnereinheit 42 selektiv eine jeweilige Reihenschaltung zu aktivieren, sodass die Rechnereinheit 42 das jeweilige Sensorsignal als Spannungssignal ermitteln und verarbeiten kann. Durch eine mittels der Rechnereinheit 42 bereitgestellte Signalverarbeitung sämtlicher ermittelter Spannungssignale kann dann die Gewichtskraft ermittelt werden. Im Vergleich zu einer zuvor zum Beispiel bei einer Herstellung der Waschmaschine 1 bestimmten Referenzgewichtskraft der leeren Wäschetrommel 3 ist es dann möglich, eine Differenzgewichtskraft zu bestimmen, die im Wesentlichen etwa der Masse der in die Wäschetrommel 3 eingefügten Wäschestücke entspricht. Dieses Signal kann die Rechnereinheit 42 als Gewichtssignal 44 an die Steuereinrichtung 8 abgeben, die die Steuerung der Waschmaschine 1 im bestimmungsgemäßen Betrieb der Pflege von Wäschestücken zumindest abhängig vom Gewichtssignal 44 steuert.

Es ist also mit geringem Aufwand gemäß der Erfindung möglich, die Kraft, die auf die Federelemente 9 einwirkt, aufgrund einer Positionsverschiebung des Laugenbehälters 4 mittels des Messfederelements 21 zu bestimmen und unter Nutzung der mittels des ersten Kraftsensors 13 erfassten Kraft von wenigstens einem der Dämpfungselemente 10 die gesamte Gewichtskraft des Laugenbehälters 4 mit der Trommel 3 und gegebenenfalls dort gelagerten Wäschestücken zu bestimmen. Durch die erfindungsgemäße Konstruktion kann hierdurch eine genaue Bestimmung der Masse der Wäschestücke im Vergleich zum Stand der Technik realisiert werden, wobei zugleich aufgrund der Tatsache, dass lediglich Kraftsensoren genutzt zu werden brauchen, eine Signalverarbeitung mit geringem Aufwand realisiert werden kann.

Die Ausführungsbeispiele dienen ausschließlich der Erläuterung der Erfindung und sollen diese nicht beschränken.

### Bezugszeichenliste

- 1: Haushaltsgerät
- 2: Gehäuse
- 3: Wäschetrommel
- 4: Laugenbehälter
- 5: Innenraum
- 6: Tür
- 7: Antriebsmotor
- 8: Steuereinrichtung
- 9: Federelement
- 10: Dämpfungselement
- 11: Gehäuseboden
- 12: Gehäusedeckel
- 13: erster Kraftsensor
- 14: zweiter Kraftsensor
- 15: Referenzkraftsensor
- 16: Dehnungsmessstreifen
- 17: Dehnungsmessstreifen
- 18: Dehnungsmessstreifen
- 19: Bezugspotential
- 20: Versorgungspotential
- 21: Messfederelement
- 22: Verbindungslasche
- 23: Auswerteeinheit
- 24: Brückenschaltung
- 25: erstes Verbindungselement
- 26: erstes Ende
- 27: Halteelement
- 28: erstes Ende
- 29: zweites Verbindungselement
- 30: Verbindungszapfen
- 31: Öffnung
- 32: Verbindungsbereich
- 33: Verbindungsbereich
- 34: Verbindungsbereich
- 35: zweites Ende
- 36: zweites Ende
- 37: Messbereich
- 38: Messbereich
- 39: Schalteinheit
- 40: Dämpferklammer
- 41: Ausnehmung
- 42: Rechnereinheit
- 43: Entkoppelverstärker
- 44: Gewichtskraftsignal
- R, R1, R2: elektrischer Widerstand
- Ua: Anschlusskontakt
- Ub: Anschlusskontakt
- Ud: Differenzspannung

## Patentansprüche

1. Haushaltsgerät (1) zur Pflege von Wäschestücken, mit einem Gehäuse (2) und einem in dem Gehäuse (2) angeordneten Laugenbehälter (4), wobei in dem Laugenbehälter (4) eine zum Aufnehmen der Wäschestücke ausgebildete Trommel (3) drehbar gelagert ist, wobei der Laugenbehälter (4) über wenigstens ein Federelement (9) mit einem Bereich (12), insbesondere mit einem oberen Bereich (12), des Gehäuses (2) mechanisch gekoppelt ist, wobei der Laugenbehälter (4) über wenigstens ein Dämpfungselement (10) mit einem weiteren Bereich (11), insbesondere mit einem unteren Bereich (11), des Gehäuses (2) mechanisch gekoppelt ist, und mit einem ersten Kraftsensor (13) zumindest zum Erfassen einer mit dem Dämpfungselement (10) übertragenen Kraft, **gekennzeichnet durch** ein Messfederelement (21) und einen zweiten Kraftsensor (14), wobei der zweite Kraftsensor (14) zum Erfassen einer mit dem Messfederelement (21) übertragenen Kraft mit dem Messfederelement (21) mechanisch gekoppelt ist, wobei das Messfederelement (21) mit dem Laugenbehälter (4) und dem weiteren Bereich (11) des Gehäuses (2) mechanisch gekoppelt ist.

2. Haushaltsgerät nach Anspruch 1, **dadurch gekennzeichnet, dass** das Dämpfungselement (10) an einem ersten Ende (26) ein erstes Verbindungselement (25) aufweist, das mit einem am Laugenbehälter (4) angeordneten Halteelement (27) verbunden ist, und das Messfederelement (21) an einem ersten Ende (28) ein zweites Verbindungselement (29) aufweist, das mit dem Halteelement (27) verbunden ist.

3. Haushaltsgerät nach Anspruch 2, **dadurch gekennzeichnet, dass** das Halteelement (27) einen Verbindungszapfen (30) und das erste Verbindungselement (25) eine Öffnung (31) aufweist, wobei der Verbindungszapfen (30) in der Öffnung (31) angeordnet ist.

4. Haushaltsgerät nach Anspruch 3, **dadurch gekennzeichnet, dass** das erste Ende (28) des Messfederelements (21) mit dem Verbindungszapfen (30) verbunden ist.

5. Haushaltsgerät nach einem der vorhergehenden Ansprüche, **gekennzeichnet durch** eine Verbindungslasche (22), die einen ersten Verbindungsbereich (33) und einen vom ersten Verbindungsbereich (33) getrennt ausgebildeten zweiten Verbindungsbereich (32) aufweist, wobei das Dämpfungselement (10) ein zweites Ende (35) aufweist, welches zweite Ende (35) in Längserstreckungsrichtung dem ersten Ende (26) gegenüberliegt, wobei der erste Verbindungsbereich (33) mit dem weiteren Bereich (11) des Gehäuses (2) und der zweite Verbindungsbereich (32) mit dem zweiten Ende (35) des Dämpfungselements (10) verbunden ist.

6. Haushaltsgerät nach Anspruch 5, **dadurch gekennzeichnet, dass** die Verbindungslasche (22) einen ersten Messbereich (37) aufweist, der zwischen dem ersten und dem zweiten Verbindungsbereich (32, 33) ausgebildet ist und den ersten mit dem zweiten Verbindungsbereich (32, 33) verbindet, wobei der erste Kraftsensor (13) am ersten Messbereich (37) angeordnet ist.

7. Haushaltsgerät nach Anspruch 5 oder 6, **dadurch gekennzeichnet, dass** die Verbindungslasche (22) einen vom ersten und zweiten Verbindungsbereich (32, 33) getrennt ausgebildeten dritten Verbindungsbereich (34) aufweist, wobei das Messfederelement (21) ein zweites Ende (36) aufweist, welches zweite Ende (36) in Längserstreckungsrichtung dem ersten Ende (28) gegenüberliegt, wobei das zweite Ende (36) des Messfederelements (21) mit dem dritten Verbindungsbereich (34) verbunden ist.

8. Haushaltsgerät nach Anspruch 7, **dadurch gekennzeichnet, dass** die Verbindungslasche (22) einen zweiten Messbereich (38) aufweist, der zwischen dem ersten und dem dritten Verbindungsbereich (33, 34) ausgebildet ist und den ersten mit dem dritten Verbindungsbereich (33, 34) verbindet, wobei der zweite Kraftsensor (14) am zweiten Messbereich (38) angeordnet ist.

9. Haushaltsgerät nach einem der Ansprüche 7 oder 8, **dadurch gekennzeichnet, dass** der zweite und der dritte Verbindungsbereich (32, 34) nur über den ersten Verbindungsbereich (33) miteinander verbunden sind.

10. Haushaltsgerät nach einem der vorhergehenden Ansprüche, **gekennzeichnet durch** einen Referenzkraftsensor (17).

11. Haushaltsgerät nach Anspruch 10, **dadurch gekennzeichnet, dass** der Referenzkraftsensor (17) an der Verbindungslasche (22) angeordnet ist.

12. Haushaltsgerät nach einem der vorhergehenden Ansprüche, **gekennzeichnet durch** eine Auswertereinheit (23), die wenigstens mit dem ersten und dem zweiten Kraftsensor (13, 14) signaltechnisch gekoppelt ist und die ausgebildet ist, zumindest Sensorsignale des ersten und des zweiten Kraftsensors (13, 14) auszuwerten, um eine Masse von im Laugenbehälter (4) angeordneten Wäschestücken zu bestimmen.

13. Haushaltsgerät nach Anspruch 12, **dadurch gekennzeichnet, dass** die Auswerteeinheit (23) wenigstens eine Brückenschaltung (24) aufweist, die wenigstens mit dem ersten oder dem zweiten Kraftsensor (13, 14) signaltechnisch gekoppelt ist, wobei vorzugsweise die Brückenschaltung (24) an den Referenzkraftsensor (17) angeschlossen ist.

14. Haushaltsgerät nach Anspruch 13, **dadurch gekennzeichnet, dass** die Auswerteeinheit (23) eine Schalteinheit (39) aufweist, an die der erste und der zweite Kraftsensor (13, 14) sowie der Referenzkraftsensor (17) angeschlossen sind, wobei die Auswerteeinheit (23) ausgebildet ist, mittels eines Schaltsignals einen Schaltzustand der Schalteinheit (39) derart zu steuern, dass die Brückenschaltung (24) entweder mit dem ersten oder mit dem zweiten Kraftsensor (13, 14) signaltechnisch gekoppelt ist.

15. Verfahren zum Betreiben eines Haushaltsgeräts (1) zur Pflege von Wäschestücken, mit einem Gehäuse (2) und einem in dem Gehäuse (2) angeordneten Laugenbehälter (4), wobei in dem Laugenbehälter (4) eine zum Aufnehmen der Wäschestücke ausgebildete Trommel (3) drehbar gelagert ist, wobei der Laugenbehälter (4) über wenigstens ein Federelement (9) mit einem Bereich (12), insbesondere mit einem oberen Bereich (11), des Gehäuses (2) mechanisch gekoppelt wird, wobei der Laugenbehälter (4) über wenigstens ein Dämpfungselement (10) mit einem weiteren Bereich (11), insbesondere mit einem unteren Bereich (11), des Gehäuses (2) mechanisch gekoppelt wird, wobei mit einem ersten Kraftsensor (13) zumindest eine mit dem Dämpfungselement (10) übertragene Kraft erfasst wird, **dadurch gekennzeichnet, dass** der Laugenbehälter (4) und der weitere Bereich (11) des Gehäuses (2) ferner mittels eines Messfederelements (21) mechanisch gekoppelt werden, wobei ein mit dem Messfederelement (21) mechanisch gekoppelter zweiter Kraftsensor (14) eine mit dem Messfederelement (21) übertragene Kraft erfasst.
